# EUROPÄISCHE PATENTSCHRIFT

(11) **EP 0 465 904 B1**
(45) Veröffentlichungstag und Bekanntmachung des Hinweises auf die Patenterteilung: **23.03.1994**
(21) Anmeldenummer: 91110359.6
(22) Anmeldetag: 24.06.1991
(51) Int. Cl.: E04B 9/26

(54) **Deckenverkleidung**
Ceiling cladding
Revêtement de plafond

(30) Priorität: 02.03.1991 DE 9102531 U; 13.07.1990 DE 9010564 U
(43) Veröffentlichungstag der Anmeldung: 15.01.1992
(73) Patentinhaber: Wilhelmi Werke GmbH & Co.KG, D-35631 Lahnau (DE)
(72) Erfinder: Schmitt-Raiser, Karl August, Dipl.-Ing. (FH), W-6330 Wetzlar 15 (DE)
(74) Vertreter: Missling, Arne, Dipl.-Ing.

(56) Entgegenhaltungen:
- DE-A- 2 851 999
- DE-A- 3 804 082
- DE-B- 2 915 385
- DE-U- 9 010 564
- DE-U- 9 102 531
- FR-A- 2 517 722
- FR-A- 2 627 206
- GB-A- 1 012 144
- US-A- 3 828 507
- US-A- 4 089 146
- US-A- 4 553 365

## Beschreibung

Die Erfindung betrifft eine Deckenverkleidung aus Platten, die in Halteträgern herausnehmbar und rastend befestigt sind, wobei für eine Platte zwei stirnseitige Schwenklagerungen für einen parallel zur Stirnseite der Platte verlaufenden ersten Halteträger vorgesehen sind, die an dem Halteträger an beliebigen Stellen lösbar festklemmbar sind.

Deckenverkleidungen der vorstehend genannten Art sind aus der FR-A1-26 27 206 bekannt. Bei diesen Deckenplatten sind auf der Innenseite der Platten Scharniergelenke befestigt, die in Halteträger einschiebbar sind. Diese Gelenke sind an den Halteträgern in zwei Stellungen festlegbar, und zwar in einer abgesenkten Stellung, die einen gewissen Zugriff zu dem Raum oberhalb der Platte 1 gestattet, und einer angehobenen Stellung. Schwierigkeiten bei diesen Platten bestehen darin, diese nachträglich wieder zu lösen, da der Zugriff zu den Verrastungen im Halteträger äußerst begrenzt ist.

Deckenverkleidungen dieser Art müssen Platte für Platte leicht montierbar sein und auch so wieder abgebaut werden können. Zu diesem Zweck ist es bekannt, die Platten mit Rastelementen zu versehen, die auf den Halteträgern aufliegen oder in den Halteträgern federnd rasten und so den sicheren Halt der Platten gewährleisten. Für eine sichere Aufhängung der Platten muß eine genügende Rastkraft an jeder einzelnen Rastung vorgesehen werden.

Obwohl die Platten auf diese Weise relativ einfach in die Deckenverkleidung eingefügt werden können, so bereitet die Anordnung doch Probleme, wenn die Platten wieder herausgenommen werden sollen. Wegen der relativ kräftigen Rastung bedarf es erheblicher Mühe, um die Platten samt ihren Rastelementen aus deren Gegenstücken am Halteträger zu entfernen; dies trifft ganz besonders dann zu, wenn eine Platte allseits von noch nicht abgenommenen Platten umgeben ist, weil sich dann nicht genügend Angriffsfläche anbietet.

Ein weiteres Problem besteht darin, daß die bekannten Aufhängungen, die aus Halteschienen bestehen, die in äquidistanten Abständen angeordnet sind, ganz bestimmte Plattenabmessungen sowohl in der Breite wie auch in der Länge erfordern, d.h. es ist hier ein bestimmtes Rastermaß erforderlich.

Der Erfindung liegt die Aufgabe zugrunde, Deckenverkleidungen der eingangs genannten Art so auszubilden, daß zum einen der Einbau und Ausbau der einzelnen Platten wesentlich erleichtert wird und zum anderen auch Platten unterschiedlicher Breite, d.h. mit einem unterschiedlichen Rastermaß in die Aufhängung eingehängt werden können.

Diese Aufgabe wird mit den Merkmalen des Anspruches 1 gelöst. Vorteilhafte Ausgestaltungen der Erfindung gehen aus den Unteransprüchen in Verbindung mit den Zeichnungen und der Beschreibung hervor.

Gemäß der Erfindung erfordert die Deckenverkleidung lediglich in bestimmten Abständen parallel zueinander angeordnete Halteträger, wobei die Platten über Schwenklagerungen, die an den Seiten der Platten angeordnet sind, und über Rastelemente, die im Bereich der gegenüberliegenden Stirnseite der Platte angeordnet sind, an den Halteträgern befestigbar sind. Die Schwenklagerungen sind vorteilhaft in den Halteträgern durch Federwirkung gehalten, wobei diese an beliebigen Stellen längs der Halteträger anbringbar sind. Eine Verschiebung der Schwenklagerung längs der Halteträger ist auch dann noch möglich. An diesen Schwenklagerungen sind Achslagerungen angeordnet, die in die Außenseite der Platte eingreifen. Die Dicke der Achslagerungen entspricht der Breite der Fugen zwischen den Platten. Diese übernehmen somit auch die für eine optisch einwandfreie Verlegung erforderliche Fixierung der Fugenbreite. Auf der gegenüberliegenden Seite ist vorteilhaft ein federndes Rastelement angeordnet.

Für die Befestigung der Platten brauchen lediglich die Schwenklagerungen auf der einen Seite in die Halteträger eingerastet zu werden, worauf dann die Platten mit ihren Seitenteilen auf die Achse geschoben werden. Hierdurch ist die Platte im geöffneten Zustand lotrecht hängend gehalten.

Für das Schließen der Platte braucht diese nur um ihre Achsen nach oben geklappt zu werden und die Rastelemente der gegenüberliegenden Stirnseite in die Halteträger eingerastet zu werden. Querträger sind für die Befestigung der Platten nicht erforderlich. Es ist so möglich, Platten mit unterschiedlichen Breiten auch nebeneinander an den Halteträgern anzuordnen.

Einen feststehenden Deckenraster erfordert die erfindungsgemäße Ausführung nicht. Die Deckenverkleidung kann vielmehr einen hinsichtlich Teilung und Feldgröße beliebigen, in der gleichen Decke auch variablen, rechteckigen bis quadratischen Raster bilden. Die Halteträger sind einheitlich und müssen nicht rasterspezifisch ausgeführt werden. Zu ihnen rechtwinklige Querträger zur Vermittlung der Deckenaufhängung sind zur Halterung der Platten nicht erforderlich; die Halteträger werden direkt in beliebiger Art und Weise an der Decke befestigt.

Erfindungsgemäß ist es weiterhin besonders günstig, die Halteträger aus einem U-ähnlichen Profil herzustellen. Die Schwenklagerung kann dabei auf ein Stegblech, welches sich von dem Gurtblech nach oben erstreckt, und einen Schenkel des U-Profils bildet, eingehängt werden. Der Vorteil ist, daß derart eingehängte Schwenklagerungen beliebig längs des Halteträgers verschiebbar und positionierbar sind, so daß unterschiedlichste Kassetten- oder Plattenbreiten vorgesehen werden können. Weiterhin vereinfacht sich die Herstellung der erfindungsgemäßen Deckenverkleidung sehr stark, da sowohl die Halteträger als auch die Schwenklagerungen besonders einfach ausgebildet sein können.

In einem weiteren Ausführungsbeispiel ist vorgesehen, daß das Rastelement eine Federzunge umfaßt, welche sich von der entsprechenden stirnseitigen Wandung der Platte aus in Richtung auf den Halteträger erstreckt. Bei einem Hochschwenken der Platte ist es lediglich erforderlich, die Federzunge durch Zurückbiegen an der Wandung des Halteträgers vorbeizuführen, sobald die Platte die waagrechte Installationsposition erreicht hat, schnappt die Federzunge über das jeweilige Stegblech des Halteträgers und bewirkt eine sichere Halterung der Platte. Durch Einführen eines schmalen Werkzeugs zwischen die Kante der Platte und den Halteträgern ist es auf besonders einfache Weise möglich, die Federzunge wieder zurückzubiegen, um die Platte, beispielsweise für Wartungsarbeiten, nach unten zu verschwenken. Besonders günstig ist dabei, daß das Rastelement sehr einfach und kostengünstig ausgebildet ist.

Weitere Vorteile und die näheren Einzelheiten der Erfindung werden nachstehend anhand der Zeichnungen an einem Ausführungsbeispiel näher erläutert. Es zeigen
Fig. 1 einen Ausschnitt aus einer erfindungsgemäßen Deckenverkleidung in perspektivischer Darstellung,
Fig. 2a einen Schnitt durch einen Halteträger auf Fig. 1 mit funktionsfähiger Schwenklagerung einer Platte und einer benachbarten Platte, die eingerastet ist,
Fig. 2b einen Schnitt gemäß Fig. 2a, aber mit ausgerasteter Platte
Fig. 3 in perspektivischer Ansicht ihre Schwenklagerung,
Fig. 4 die mit einem Distanzstück verbundenen Schwenklagerungen,
Fig. 5 eine Draufsicht auf ein weiteres Ausführungsbeispiel der erfindungsgemäßen Deckenverkleidung im montierten Zustand,
Fig. 6 eine Seitenansicht entlang der Schnittlinie A-A von Fig. 5
Fig. 7 eine (verkürzte) Schnittansicht entlang der Linie B-B von Fig. 5
Fig. 8 eine perspektivische Teilansicht des in den Figuren 5 bis 7 gezeigten Ausführungsbeispiels,
Fig. 9 eine perspektivische Ansicht eines Ausführungsbeispiels der Schwenklagerung, wie es in den Figuren 5 bis 8 dargestellt ist,
Fig. 10 eine Seitenansicht der in Fig. 9 gezeigten Schwenklagerung, und
Fig. 11 eine perspektivische Ansicht der in den Figuren 5 bis 8 gezeigten Rastelemente.

Gemäß Fig. 1 befinden sich zwischen den etwa in Plattenlänge angeordneten Halteträgern 1 Platten 2, die in den Halteträgern 1 an ihrer linken Stirnseite in Schwenklagerungen 3 so gelagert sind, daß die Platte 2a nach der Lösung einer Rastung 4 in die Stellung der Platte 2b abgeschwenkt werden kann.

Der Halteträger 1 ist ein Abkantprofil, dessen Querschnitt und Einzelteile besser aus Fig. 2 entnommen werden können. Ein Gurtblech 11 ist starr mit zwei Stegblechen 12,13 in der gesamten Länge des Halteträgers 1 verbunden, die in der gezeigten Weise mit abgekanteten Zwischenblechen 121,131 am Gurtblech 11 anliegen.

Das Stegblech 12 besitzt außer dem Zwischenblech 121 noch eine Rastleiste 122, die am freien Ende des Stegbleches 12 in die Horizontale nach rechts oder links abgekantet ist.

Das Stegblech 13 ist im Bereich des Gurtbleches 11 im Profil spiegelbildlich zum Stegblech 12 und in gleicher Weise am Gurtblech 11 über das Zwischenblech 131 angeschlossen.

Es ist an seinem freien Ende zu kürzerer Höhe als das Stegblech 12 in eine Klemmleiste 132 abgekantet, die auf das Stegblech 12 hin gerichtet ist und mit dem Stegblech 13 einen Winkel α bildet, der kleiner als 90o und zur Einführung der Schwenklagerung 3 geeignet ist. Mit ihrem freien Ende ist die Klemmleiste 132 nochmals gekantet in eine Randleiste 133 die mit dem ersten Stegblech 12 den spitzen Winkel β bildet.

Die Schwenklagerung 3, ein kurzes Blechstück, besteht aus einem Längsstück 31 (Fig. 1) und einer Blechlasche 32, die sowohl rechts als auch links abgekantet sein kann, so daß sich demzufolge eine rechte und eine linke Ausführung der Schwenklagerung 3 ergeben. Eine Ausnehmung 321 bildet ein erstes Lager für einen Achsbolzen 33; dementsprechend sind in den Seitenwangen 21 der Platte 2 (Fig. 1) korrespondierende Ausnehmungen 211 für den gleichen Zweck vorgesehen. Damit ist eine leichte Verdrehbarkeit der Platte 2 um den Achsbolzen 33 sichergestellt. Die Einzelheiten der Achslagerung sind fachüblich und in der Zeichnung nicht weiter dargestellt. Es läßt sich leicht ersehen, daß die Platte 2 ohne Kraftanstrengung aus den Schwenklagern 3 herausgelöst oder in diese wieder eingeführt werden kann.

Das Längsstück 31 ist (Fig. 2b) ein Abkantprofil und einstückig zusammengesetzt aus einem senkrechten Auflegeblech 311, einem anschließendenden Klemmblech 312 und einem abschließenden Anschlagblech 313, das rechtwinklig zum Auflageblech 311 ist, und an dem die Blechlasche 32 angebogen ist. Das Klemmblech 312 erhält - auch versteifend - eine Klemmrippe 314. Die Klemmrippe 314 und die Klemmleiste 132 halten die Schwenklagerung 3 im Halteträger 1 fest. Die Federung der Klemmleiste 132 ermöglicht aber auch, daß die Schwenklagerung 3 gelöst wird. Sie ist demzufolge beliebig auf den Halteträgern 1 anbringbar, der keinerlei Hilfsmittel dafür benötigt.

Die leichte Verschiebbarkeit der Schwenklagerung 3 einschließlich der Blechlasche 32 gestatten es, den in Fig. 1 sichtbaren Abstand zwischen zwei benachbarten Schwenklagerungen wie in Fig. 3 oder Fig. 4 durch zwischengelegte, in der Dicke fixierte Distanzstücke 5 zu verwenden, um die Rasterteilung der Platten 2 in gewissem Umfang zu variieren. Diese Distanzstücke 5 bestimmen zusammen mit der Dicke der Blechlaschen 32 die Distanz der Fugen der nebeneinander angeordneten Platten 2. Dadurch läßt sich bei gleichem Rasterabstand der Halteträger 1 die erforderliche bereitzustellende Anzahl der Platten 2 in gewissem Umfang einschränken; außerdem können Unregelmäßigkeiten zwanglos ausgeglichen werden.

Das Rastelement 4, das in einer Stirnseite 22 der Platte 2 starr befestigt ist, ist in seinen Teilen, die nicht an der Platte 2 anliegen, dem Längsträger 1 parallel. Ein an dem Rastelement 4 befindliches um sein Einspannende federndes Halteblech 41 bewirkt zusammen mit der Rastleite 122 die Rastung der Platte 2. Zwei Ablaufschrägen 411, 412 sind so gerichtet, daß das Halteblech beim Einschwenken der Platte 2 durch die Rastleiste 122 im Gegenuhrzeigersinn geschwenkt wird. Diese Bewegung wird von der Ablaufschräge 411 ausgelöst, bevor die Platte 2 eingerastet ist; die Ablaufschräge 412 wird wirksam, wenn die Platte 2 aus ihrer Rastung gegen die Entnahmerichtung weiterbewegt wird. Ein der Rastleiste 122 etwa flächenparalleles Zwischenstück verbindet die Ablaufschrägen 411, 412 miteinander und sorgt für ihren Anschlag an der Rastleiste oben für die ordentliche Orientierung der Platte 2.

Außer dem Halteblech 41 ist aus dem Rastelement 4 noch ein Arretierblech 42 abgekantet, das an seinem oberen Ende etwa in Höhe des Zwischenstückes des Haltebleches 41 einen Klemmstreifen 421 besitzt, der auf das Halteblech 41 hin gerichtet ist. Aus dem Vergleich der Fig. 2a und 2b erkennt man die arretierende Wirkung des Arretierbleches 42 für das Halteblech 41. Wenn das Halteblech 41 unter dem Einfluß der Ablaufschräge 412 genügend weit im Gegenuhrzeigersinn verschwenkt ist, gerät das Zwischenstück 413 unter den Klemmstreifen 421. Die Anordnung ist so getroffen, daß dies gerade dann geschieht, wenn bei einer Verschwenkung der in Fig. 2 linken Platte 2 der Abstand des Zwischenstückes 413 von der Rastleiste 122 ausreicht, daß das Rastelement die Schwenkung nicht mehr verhindert.

Die Fig. 5 bis 11 zeigen ein weiteres Ausführungsbeispiel der erfindungsgemäßen Deckenverkleidung. Bei diesem Ausführungsbeispiel besteht der Halteträger 1 aus einem U-ähnlichen Profil, welches ein horizontal angeordnetes Gurtblech 511 umfaßt, an dessen Seitenkanten sich als freie, nach oben weisende Schenkel jeweils ein Stegblech 512, 513 erstreckt. Die freien Ende der Stegbleche 512, 513 sind nach innen umgekantet, um eine horizontale Auflagefläche 517 zu bilden. Der Halteträger 1 weist einen symmetrischen Aufbau auf, so daß die Platten 2 in beliebiger Weise einhängbar sind. Eine im rechten Winkel zu den Stegblechen 512,513 vorgesehene Auflagefläche 611 dient als Abstützung der Schwenklagerung 503 für gute Stabilität und zur Erzielung eines exakten Deckenniveaus.

Im übrigen entspricht das Ausführungsbeispiel der Fig. 5 bis 11 in seiner Funktion und grundsätzlichen Ausgestaltung dem vorbeschriebenen Ausführungsbeispiel, so daß auf eine detaillierte Beschreibung sämtlicher Einzelmerkmale verzichtet werden kann.

Zur Ausbildung einer Schwenklagerung 503 ist eine Blechlasche 515 vorgesehen, welche u-förmig abgekantet ist und über die Auflagefläche 517 hängbar ist, so wie dies insbesondere in Fig. 8 dargestellt ist. Ein freies Ende 516 der Blechlasche 515 ist rechtwinklig zu dieser abgekantet und weist, wie in Fig. 9 gezeigt, eine Ausnehmung 514 auf, durch welche eine Steckachse durchsteckbar ist. Zusätzlich ist das freie Ende profiliert, um einen Fugenabstand zwischen benachbarten Platten 2 auszubilden und zu fixieren. Wie insbesondere in Fig. 5 gezeigt, können jeweils zwei benachbarte Platten 2 an einer Schwenklagerung 503 gelagert sein.

Die Fig. 8 zeigt zwei verschiedene Zustände, nämlich einmal im rechten Bildteil den montierten Zustand einer Platte 2, während im linken Bildteil die Platte 2 in einem nach unten verschwenkten Montagezustand zu sehen ist. Die Platte 2 ist, wie anhand des vorherigen Ausführungsbeispiels beschrieben, mit einer Seitenwange 521 versehen, welche mit der Schwenklagerung 503 zusammenwirkt und weist eine Stirnseite 522 auf, an welcher Rastelemente 504 gelagert sind. Die Stirnseite 522 ist nach innen umgekantet, so daß sich eine waagrecht erstreckende Haltelippe 518 bildet. Auf diese ist ein federklammerartiges Basisteil 519 des Rastelements 504 aufgesteckt, so wie dies in Fig. 11 bzw. 8 gezeigt ist. Das Basisteil 519 ist in entsprechender Weise profiliert und/oder mit Widerhaken versehen, um ein Abrutschen zu verhindern. An dem oberen Bereich des Basisteils 519 ist einstückig mit diesem ausgebildet eine Federzunge 520 vorgesehen, welche, wie in Fig. 8 und 11 gezeigt, federartig von der Stirnseite 522 weggerichtet ist. Im nichtvollbelasteten Zustand erstreckt sich somit die Ferderzunge 520 über die Auflagefläche 517 des Stegblechs 512 und führt zu einer sicheren Verankerung der Platte 2 im montierten Zustand. Durch Einführung eines schmalen Werkzeuges kann die Federzunge 520 zurückgebogen werden, so daß die Platte 2 nach unten verschwenkbar ist.

Die Erfindung ist auf das beschriebene Ausführungsbeispiel nicht beschränkt. Insbesondere die konstruktive Gestaltung der beteiligten vier Hauptbaugruppen ist innerhalb des Umfangs der Ansprüche veränderbar, ohne die Erfindung zu verlassen.

## Patentansprüche

1. Deckenverkleidung aus Platten (2), die in Halteträgern (1) herausnehmbar und rastend befestigt sind, wobei für eine Platte (2) zwei stirnseitige Schwenklagerungen (3,503) für einen parallel zur Stirnseite der Platte (2) verlaufenden ersten Halteträger (1) vorgesehen sind, die an dem Halteträger (1) an beliebigen Stellen lösbar festklemmbar sind, dadurch gekennzeichnet, daß die Stegbleche (32,516) der Schwenklagerungen (3,503) neben den längsseitigen Plattenaußenseiten im Fugenbereich stirnseitig schwenkbar befestigt sind und daß die Platte (2) im Bereich der gegenüberliegenden Stirnseite (22,522) mindestens ein Rastelement (4,504) besitzt, das die Platte (2) mit einem parallel zum ersten Halteträger (1) verlaufenden zweiten Halteträger (1) lösbar verrastet.

2. Deckenverkleidung nach Anspruch 1, dadurch gekennzeichnet, daß der Halteträger (1) aus einem Gurtblech (11,511) und zwei Stegblechen (12,13,512,513) besteht, wobei ein erstes Stegblech (12,512) mit Mitteln zur Rastung des Rastelementes (4,504) und ein zweites Stegblech (13,513) mit Mitteln zur Klemmung der Schwenklagerung (3,503) versehen sind.

3. Deckenverkleidung nach Anspruch 2, dadurch gekennzeichnet, daß das erste Stegblech (12) an seinem dem Gurtblech (11) abgewandten Ende zu einer Rastleiste (122) abgekantet ist, die etwa senkrecht zu dem Stegblech (12) und von den Stegblechen (12,13) wegweisend ist.

4. Deckenverkleidung nach einem der Ansprüche 2 oder 3, dadurch gekennzeichnet, daß das zweite Stegblech (13) an seinem dem Gurtblech (11) abgewandten Ende zu einer Klemmleiste (132) abgekantet ist, die mindestens etwa senkrecht zu dem Stegblech (13) und in die gleiche Richtung wie die Rastleiste (122) weisend ausgebildet ist.

5. Deckenverkleidung nach Anspruch 4, dadurch gekennzeichnet, daß die Klemmleiste (132) vom zweiten Stegblech (13) so abgekantet ist, daß sie mit diesem einen Winkel (α) bildet, der kleiner ist als ein rechter.

6. Deckenverkleidung nach einem der Ansprüche 4 oder 5, dadurch gekennzeichnet, daß die Klemmleiste (132) an ihrem freien Ende in der gleichen Richtung wie die Klemmleiste (132) aus dem Stegblech (13) zu einer Randleiste (133) abgekantet ist, das mit dem ersten Stegblech (12) einen spitzen Winkel (β) bildet.

7. Deckenverkleidung nach Anspruch 1, dadurch gekennzeichnet, daß die Schwenklagerung (3) aus einem relativ kurzen, gekanteten Blechstück besteht, das an der Klemmleiste (132) klemmbar ist und an dessen mit dem Halteträger (1) parallelen Längsstück (31) an einem Ende eine in die Ebene des Querschnitts des Halteträgers (1) abgebogene, zur Platte (2) weisende Blechlasche (32) abgekantet ist.

8. Deckenverkleidung nach Anspruch 7, dadurch gekennzeichnet, daß die Blechlasche (32) eine erste Ausnehmung (321) zur Lagerung eines Achsbolzens (33) besitzt.

9. Deckenverkleidung nach Anspruch 8, dadurch gekennzeichnet, daß der Achsbolzen (33) und die erste Ausnehmung (321) zusammen mit einer passenden zweiten Ausnehmung (211) in einer Seitenwange (21) der Platte (2) ein Schwenklager (3) für die Platte (2) bildet.

10. Deckenverkleidung nach einem der Ansprüche 7 bis 9, dadurch gekennzeichnet, daß das Längsstück (31) aus einem zu den Stegblechen (12,13) parallelen Auflagerblech (311) und einem dazu im Profil etwa senkrechten Anschlagblech (313) besteht, an dessen Seite die Blechlaschen (32) an das Längsstück (31) anstoßen, wobei das Auflegeblech (311) und das Anschlagblech (313) durch ein Klemmblech (312) einstückig verbunden sind.

11. Deckenverkleidung nach Anspruch 10, dadurch gekennzeichnet, daß in das Klemmblech (312) eine Klemmrippe (314) geprägt ist, die in bekannter Weise so gestaltet ist, daß das Klemmblech (312) beim Ein- bzw. Ausführen der Schwenklager (3) in den Halteträger (1) an dessen dabei federnder Klemmleiste (132) ein- bzw. ausrastet.

12. Deckenverkleidung nach Anspruch 11, dadurch gekennzeichnet, daß die Rastung der Klemmrippe (314) an der Klemmleiste (132) eingerastet ist, wenn das Anschlagblech (313) am zweiten Stegblech (13) anschlägt.

13. Deckenverkleidung nach Anspruch 1, dadurch gekennzeichnet, daß das Rastelement (4) mit der Platte (2) fest verbunden ist und aus einem relativ kurzen Blechstück besteht, das so abgekantet ist, daß sein Profilquerschnitt in der gemeinsamen Ebene des Querschnitts des Halteträgers (1) und des Querschnitts des Längsstückes (31) liegt.

14. Deckenverkleidung nach einem der Ansprüche 1 bis 13, dadurch gekennzeichnet, daß zwei Schwenklagerungen (3) über ein Distanzstück (5) derart miteinander verbunden sind, daß eine Dicke entsteht, die der Breite der Plattenfuge entspricht.

15. Deckenverkleidung nach Anspruch 14, dadurch gekennzeichnet, daß das Distanzstück (5) an gegenüberliegenden Blechlaschen (32) befestigt ist.

16. Deckenverkleidung nach Anspruch 1 oder 2, dadurch gekennzeichnet, daß der Halteträger (1) einen im wesentlichen U-förmigen Querschnitt aufweist, wobei sich die Stegbleche (512, 513) von dem Gurtblech (511) nach oben erstrecken, daß die Schwenklagerung (503) auf die Stegbleche (513) aufhängbar ausgebildet ist und daß der Halteträger (1) eine untere Auflagefläche (611) hat, auf den sich die Schwenklagerung abstützt.

17. Deckenverkleidung nach Anspruch 16, dadurch gekennzeichnet, daß die Schwenklagerung (503) kurze Blechlaschen (515) umfaßt, welche formschlüssig auf das Stegblech (513) aufhängbar sind und deren freie Enden (516) abgekantet sind und eine Ausnehmung (514) zur Durchführung einer Steckachse aufweisen.

18. Deckenverkleidung nach Anspruch 16 oder 17, dadurch gekennzeichnet, daß die freien Enden der Stegbleche (512,513) abgekantet sind und eine horizontale Auflagefläche (517) bilden.

19. Deckenverkleidung nach Anspruch 17 oder 18, dadurch gekennzeichnet, daß das freie Ende (516) der Blechlasche (515) profiliert ausgebildet ist, und daß die Dicke der Profilierung der Breite der Plattenfuge (F) entspricht.

20. Deckenverkleidung nach einem der Ansprüche 16 bis 19, dadurch gekennzeichnet, daß jeweils zwei benachbarte Platten (2) an einer Schwenklagerung (503) gelagert sind.

21. Deckenverkleidung nach einem der Ansprüche 16 bis 20, dadurch gekennzeichnet, daß die Stirnseite (522) der Platte (2) zur Ausbildung einer waagrechten Haltelippe (518) abgekantet ist und das Rastelement (504) ein die Haltelippe (518) umgreifendes, federklammerartiges Basisteil (519) umfaßt, an welchem eine Federzunge (520) befestigt ist, welche in horizontaler Richtung bewegbar und auf die Auflagefläche (517) des Halteträgers (1) auflegbar ist.

22. Deckenverkleidung nach einem der Ansprüche 16 bis 21, dadurch gekennzeichnet, daß ein Achsbolzen und die Ausnehmung (514) zusammen mit einer passenden Ausnehmung in einer Seitenwange (521) der Platte (2) das Schwenklager (503) für die Platte (2) bilden.

## Claims

1. A ceiling covering composed of panels (2) which are fixed in holding supports (1) for removal therefrom and for locking therein, wherein there are provided for one panel (2) two swivel bearings (3,503) on the end face for a first holding support (1) extending parallel to the end face of the panel (2), which swivel bearings may be releasably clamped at any location to the holding support (1), characterized in that the web plates (32,516) of the swivel bearings (3,503) are attached for pivoting on their end face adjacent to the outer sides, on the long side, of the panel in the region of the joint, and in that in the region of the opposite end face (22,522) the panel (2) has at least one detent element (4,504) which releasably locks the panel (2) to a second holding support (1) extending parallel to the first holding support (1).

2. A ceiling covering according to claim 1, characterized in that the holding support (1) consists of a flange plate (11,511) and two web plates (12,13,512,513), a first web plate (12,512) being provided with means for locking the detent element (4,504) and a second web plate (13,513) being provided with means for clamping the swivel bearing (3,503).

3. A ceiling covering according to claim 2, characterized in that the first web plate (12) is bent at its end facing away from the flange plate (11) to form a detent strip (122) which is approximately perpendicular to the web plate (12) and points away from the web plates (12,13).

4. A ceiling covering according to one of claims 2 or 3, characterized in that the second web plate (13) is bent at its end facing away from the flange plate (11) to form a clamping strip (132) which is designed to be at least approximately perpendicular to the web plate (13) and to point in the same direction as the detent strip (122).

5. A ceiling covering according to claim 4, characterized in that the clamping strip (132) is bent away from the second web plate (13) such that it forms an angle (α) therewith which is smaller than a right angle.

6. A ceiling covering according to one of claims 4 or 5, characterized in that the clamping strip (132) is bent at its free end in the same direction as the clamping strip (132) from the web plate (13) to form a peripheral strip (133), the said web plate forming an acute angle (β) with the first web plate (12).

7. A ceiling covering according to claim 1, characterized in that the swivel bearing (3) consists of a relatively short, bent plate piece which may be clamped against the clamping strip (132), and on the longitudinal piece (31), parallel to the holding support (1), at one end of the said plate piece a plate lug (32) is bent over, the said plate lug (32) being folded over into the plane of the cross-section of the holding support (1) and pointing towards the panel (2).

8. A ceiling covering according to claim 7, characterized in that the plate lug (32) has a first recess (321) for mounting a king pin (33).

9. A ceiling covering according to claim 8, characterized in that the king pin (33) and the first recess (321) together with a matching second recess (211) in a side wall (21) of the panel (2) forms a swivel bearing (3) for the panel (2).

10. A ceiling covering according to one of claims 7 to 9, characterized in that the longitudinal piece (31) consists of a bearing plate (311), parallel to the the web plates (12,13), and a stop plate (313), approximately at right angles to the said bearing plate in profile, at the side of which the plate lugs (32) abut the longitudinal piece (31), the bearing plate (311) and the stop plate (313) being connected as one piece by a clamping plate (312).

11. A ceiling covering according to claim 10, characterized in that impressed into the clamping plate (312) is a clamping rib (314) which is designed in the known manner such that, as the swivel bearings (31) are inserted into and moved out of the holding support (1), the clamping plate (312) engages into and disengages from the in this case flexible clamping strip (132) thereof.

12. A ceiling covering according to claim 11, characterized in that the detent mechanism of the clamping rib (314) on the clamping strip (132) is engaged when the stop plate (313) strikes the second web plate (13).

13. A ceiling covering according to claim 1, characterized in that the detent element (4) is fixedly connected to the panel (2) and consists of a relatively short plate piece which is bent such that its profile cross-section lies in the common plane of the cross-section of the holding support (1) and the cross-section of the longitudinal piece (31).

14. A ceiling covering according to one of claims 1 to 13, characterized in that two swivel bearings (3) are joined together by means of a spacer (5) so as to produce a thickness corresponding to the width of the panel joint.

15. A ceiling covering according to claim 14, characterized in that the spacer (5) is secured to opposite plate lugs (32).

16. A ceiling covering according to claim 1 or 2, characterized in that the holding support (1) has a substantially U-shaped cross-section, with the web plates (512, 513) extending upwardly from the flange plate (511), in that the swivel bearing (503) is designed so that it can be suspended from the web plates (513), and in that the holding support (1) has a lower support surface (611) on which the swivel bearing is supported.

17. A ceiling covering according to claim 16, characterized in that the swivel bearing (503) comprises short plate lugs (515) which may be suspended in a positive-locking manner from the web plate (513) and the free ends (516) of which are bent over and have a recess (514) for the insertion of a spindle.

18. A ceiling covering according to claim 16 or 17, characterized in that the free ends of the web plates (512,513) are bent over and form a horizontal support surface (517).

19. A ceiling covering according to claim 17 or 18, characterized in that the free end (516) of the plate lug (515) is designed so as to be profiled, and in that the thickness of the profiling corresponds to the width of the panel joint (F).

20. A ceiling covering according to one of claims 16 to 19, characterized in that two respectively adjacent panels (2) are mounted on one swivel bearing (503).

21. A ceiling covering according to one of claims 16 to 20, characterized in that the end face (522) of the panel (2) is bent over in order to form a horizontal holding lip (518) and the detent element (504) comprises a spring-clip-like base part (519) embracing the holding lip (518), to which base part is attached a spring tongue (520) which is movable in the horizontal direction and may be placed on top of the support surface (517) of the holding support (1).

22. A ceiling covering according to one of claims 16 to 21, characterized in that a king pin and the recess (514) together with a matching recess in a side wall (521) of the panel (2) form the swivel bearing (503) for the panel (2).

## Revendications

1. Revêtement de plafond constitué de plaques (2) qui sont fixées par encliquetage amovible dans des poutrelles de maintien (1) dans lequel il est prévu, pour chaque plaque (2) deux paliers frontaux (3, 503) de pivotement, par rapport à une première poutrelle de maintien (1) s'étendant parallèlement au côté frontal de la plaque (2), ces paliers étant bloqués par serrage, de façon amovible, en des endroits choisis sur la poutrelle de fixation (1), **caractérisé** en ce que les tôles d'âme (32, 516) des paliers de pivotement (3, 503) sont fixées à pivotement, du côté frontal, dans la zone de joint, à côté des côtés extérieurs longitudinaux des plaques, et en ce que la plaque (2) possède, dans la région du côté frontal opposé (22, 522), au moins un élément d'encliquetage (4, 504) qui assemble la plaque (2), par encliquetage amovible, à une seconde poutrelle de maintien (1) s'étendant parallèlement à la première poutrelle de maintien (1).

2. Revêtement de plafond selon la revendication 1, **caractérisé** en ce que la poutrelle de maintien (1) est constituée d'une tôle de semelle (11, 511) et de deux tôles d'âme (12, 13, 512, 513), une première tôle d'âme (12, 512) étant pourvue d'un moyen pour l'encliquetage de l'élément d'encliquetage (4, 504) et une seconde tôle d'âme (13, 513) étant pourvue d'un moyen pour le serrage du palier de pivotement (3, 503).

3. Revêtement de plafond selon la revendication 2, **caractérisé** en ce que la première tôle d'âme (12) est repliée, sur son côté opposé à la tôle de semelle (11), en un rebord d'encliquetage (122) qui est orienté approximativement perpendiculairement à la tôle d'âme (12) en s'écartant des tôles d'âme (12, 13).

4. Revêtement de plafond selon la revendication 2 ou 3, **caractérisé** en ce que la seconde tôle d'âme (13) est repliée, sur son côté opposé à la tôle de semelle (11), en un rebord de serrage (132) qui est orienté au moins approximativement perpendiculairement à la tôle d'âme (13) et dans la même direction que le rebord de encliquetage (122).

5. Revêtement de plafond selon la revendication 4, **caractérisé** en ce que le rebord de serrage (132) est replié à partir de la seconde tôle d'âme (13) de telle sorte qu'il forme avec cette dernière un angle (α) qui est plus petit qu'un angle droit.

6. Revêtement de plafond selon la revendication 4 ou 5, **caractérisé** en ce que l'extrémité libre du rebord de serrage (132) est repliée, dans la même direction que le rebord de serrage (132) à partir de la tôle d'âme (13), en une bordure (133) et forme un angle aigu (β) avec la première tôle d'âme (12).

7. Revêtement de plafond selon la revendication 1, **caractérisé** en ce que le palier de pivotement (3) est constitué d'une pièce de tôle repliée, relativement courte, qui peut être serrée contre le rebord de serrage (132), et sur la partie longitudinale (31), parallèle à la poutrelle de maintien (1), de laquelle est repliée, à une extrémité, une patte de tôle (32) qui est recourbée dans le plan de la section de la poutrelle de maintien (1) et orientée vers la plaque (2).

8. Revêtement de plafond selon la revendication 7, **caractérisé** en ce que la patte de tôle (32) possède un premier évidement (321) pour le montage d'un goujon axial (33).

9. Revêtement de plafond selon la revendication 8, **caractérisé** en ce que le goujon axial (33) et le premier évidement (321) constituent, conjointement avec un second évidement correspondant (211) dans une paroi latérale (21) de la plaque (2), un palier de pivotement (3) pour la plaque (2).

10. Revêtement de plafond selon l'une quelconque des revendications 7 à 9, **caractérisé** en ce que la partie longitudinale (31) est constituée d'une tôle d'appui (311), parallèle aux tôles d'âme (12, 13), et d'une tôle de butée (313), approximativement perpendiculaire à la tôle d'appui (311), en vue de profil et sur le côté de laquelle les pattes de tôle (32) se raccordent à la partie longitudinale (31), la tôle d'appui (311) et la tôle de butée (313) étant reliées par une tôle de serrage (312) pour former une pièce d'un seul tenant.

11. Revêtement de plafond selon la revendication 10, **caractérisé** en ce qu'une nervure de serrage (314) est formée à la presse dans la tôle de serrage (312) et, d'une manière connue, est configurée de telle sorte que la tôle de serrage (312), lorsque le palier de pivotement (3) est introduit dans la poutrelle de maintien (1), ou en est ressorti, s'engage avec encliquetage contre le rebord de serrage (132), qui est élastique, de cette dernière, ou s'en désengage.

12. Revêtement de plafond selon la revendication 11, **caractérisé** en ce que l'encliquetage de la nervure de serrage (314) contre le rebord de serrage (132) est réalisé lorsque la tôle de butée (313) est en butée contre la seconde tôle d'âme (13).

13. Revêtement de plafond selon la revendication 1, **caractérisé** en ce que l'élément d'encliquetage (4) est assemblé de façon fixe à la plaque (2) et est constitué d'une pièce de tôle relativement courte, qui est repliée de telle sorte que son profil de section se trouve dans le plan commun de la section de la poutrelle de maintien (1) et de la section de la partie longitudinale (31).

14. Revêtement de plafond selon l'une quelconque des revendications 1 à 13, **caractérisé** en ce que deux paliers de pivotement (3) sont mutuellement reliés par une pièce d'écartement (5) de telle sorte qu'on obtient une épaisseur correspondant à la largeur du joint entre plaques.

15. Revêtement de plafond selon la revendication 14, **caractérisé** en ce que la pièce d'écartement (5) est fixée sur des pattes de tôle (32) se faisant face.

16. Revêtement de plafond selon la revendication 1 ou 2, **caractérisé** en ce que la poutrelle de maintien (1) présente une section essentiellement en forme de U, les tôles d'âme (512, 513) s'étendant vers le haut à partir de la tôle de semelle (511), en ce que le palier de pivotement (503) peut être accroché sur les tôles d'âme (513), et en ce que la poutrelle de maintien (1) possède une face d'appui inférieure (611), sur laquelle s'appuie le palier de pivotement.

17. Revêtement de plafond selon la revendication 16, **caractérisé** en ce que le palier de pivotement (503) comprend de courtes pattes de tôle (515), qui peuvent être accrochées par conjugaison de formes sur la tôle d'âme (513) et dont les extrémités libres (516) sont repliées et présentent un évidement (514) pour le passage d'un axe enfichable.

18. Revêtement de plafond selon la revendication 16 ou 17, **caractérisé** en ce que les extrémités libres des tôles d'âme (512, 513) sont repliées et forment une face d'appui horizontale (517).

19. Revêtement de plafond selon la revendication 17 ou 18, **caractérisé** en ce que l'extrémité libre (516) de la patte de tôle (515) est profilée, et en ce que l'épaisseur du profilage correspond à la largeur du joint (F) entre plaques.

20. Revêtement de plafond selon l'une quelconque des revendications 16 à 19, **caractérisé** en ce que deux plaques voisines (2) sont chaque fois montées sur un palier de pivotement (503).

21. Revêtement de plafond selon l'une quelconque des revendications 16 à 20, **caractérisé** en ce que le côté frontal (522) de la plaque (2) est replié pour former une lèvre de maintien horizontale (518), et l'élément d'encliquetage (504) comprend une partie de base (519) du genre bride élastique, qui s'engage autour de la lèvre de maintien (518) et sur laquelle est prévue une languette élastique (520), qui peut être déplacée en direction horizontale et appliquée sur la face d'appui (517) de la poutrelle de maintien (1).

22. Revêtement de plafond selon l'une quelconque des revendications 16 à 21, **caractérisé** en ce qu'un goujon axial et l'évidement (514) forment, conjointement avec un évidement correspondant dans une paroi latérale (521) de la plaque (2), le palier de pivotement (503) pour la plaque (2).
